# FASCICULE DE BREVET EUROPEEN

(11) **EP 0 055 165 B1**
(45) Date de publication et mention de la délivrance du brevet: **16.05.1984**
(21) Numéro de dépôt: 81401970.9
(22) Date de dépôt: 10.12.1981
(51) Int. Cl.: B26F 3/04, F42B 3/08

(54) **Procédés et dispositifs pyrotechniques de découpage sous l'eau au moyen d'un cordeau détonant**
Verfahren und Vorrichtung zum Unterwasserschneiden mittels einer Sprengladung
Method and apparatus for cutting under water by way of an explosive charge

(30) Priorité: 15.12.1980 FR 8026516
(43) Date de publication de la demande: 30.06.1982
(73) Titulaire: ETAT-FRANCAIS représenté par le DELEGUE GENERAL POUR L'ARMEMENT, F-75997 Paris Armées (FR)
(72) Inventeur: Sala, Jacques, F-83140 Six Fours Plages (FR); Chagneau, René, F-83500 La Seyne-Sur-Mer (FR); Russo, Jean-Claude, F-83760 Le Revest-les-Eaux (FR)

## Description

La présente invention a pour objet des procédés et des dispositifs pyrotechniques de découpage sous l'eau au moyen d'un cordeau détonant du type à charge creuse linéaire.

Le secteur technique de l'invention est celui de la fabrication des dispositifs de découpage pyrotechniques.

On connaît des cordeaux détonants destinés à effectuer des découpages linéaires de structures métalliques en milieu aérien. Ces cordeaux sont composés d'une gaine étanche malléable, par exemple une gaine en un alliage de plomb, qui contient une charge pyrotechnique continue. Cette gaine a une section transversale bien déterminée, de forme genérale trapézoidale ou triangulaire et elle délimite une cavité ouverte du côté de la base qui est appliquée contre la surface de la pièce à découper. Le revêtement de cette cavité a une forme géométrique telle que la détonation de la charge pyrotechnique le projette vers l'axe en deux parties, un noyau métallique et un jet en forme de dard, qui découpe l'objet contre lequel le cordeau est appliqué, par exemple une tôle.

Grâce à la gaine malléable, les cordeaux ont une grande souplesse qui permet de les conformer pour leur faire suivre les lignes ou les contours les plus divers. Leur mise en oeuvre est très facile puisqu'ils peuvent être découpés en tronçons de longueur voulue, au moyen d'un couteau.

Un domaine d'application dans lequel l'usage des cordeaux détonant est particulièrement intéressant est celui des découpages sous l'eau, par exemple des découpages d'épaves, de structures métalliques ou de conduites immergées, ou des découpages à des fins militaires.

Mais les cordeaux vendus dans le commerce ne peuvent être utilisés sous l'eau tels quels, car l'eau remplit la cavité destinée à obtenir l'effet de charge creuse et cet effet ne se produit plus.

On a déjà proposé des cordeaux détonants destinés plus spécialement à des découpages sous l'eau.

Le brevet français 2 321 680 décrit un tel cordeau dans lequel la charge pyrotechnique est enfermée dans une gaine métallique contenant des cloisons en tôle pliée.

Un tel cordeau comportant une gaine métallique convient pour des découpages rectilignes mais ne permet pas d'effectuer des découpages sur des surfaces courbes, notamment des découpages de tubes, ni des découpages en suivant un contour complexe.

Le brevet anglais 2 026 923 décrit un cordeau détonant destiné à sectionner des tubes. Ce cordeau comprend deux parties semicylindriques que l'on peut réunir à l'aide de moyens appropriés. Chaque partie comprend un cordeau détonant et une enveloppe dans laquelle est logée classiquement la charge explosive. Une membrane en caoutchouc est collée de façon étanche sur les bords de l'enveloppe pour délimiter avec le revêtement de la charge une cavité fermée aux extrémités de façon étanche. Cette cavité peut être mise sous pression.

Le brevet français 2 377 019 décrit un cordeau détonant utilisable sous l'eau, comprenant une enveloppe dans laquelle est placée la charge explosive; les bords de l'enveloppe sont prolongés du côté du revêtement de la charge pour délimiter une cavité dans laquelle une enveloppe gonflable est placée. Ainsi, il est possible d'expulser l'eau afin de conserver l'efficacité du cordeau. L'enveloppe gonflable est constituée de deux sous-enveloppes, l'une interne en caoutchouc et l'autre externe en matériau résistant à l'abrasion.

Un objectif de la présente invention est de procurer des moyens de découpage destinés plus particulièrement aux travaux sous l'eau, qui présentent les mêmes facilités de mise en oeuvre que les cordeaux de découpage aérien.

Un autre objectif de la présente invention est de procurer des cordeaux de découpage qui peuvent être obtenus facilement, par une transformation relativement simple des cordeaux aériens tels qu'on les trouve dans le commerce, sans qu'il soit nécessaire de recourir à une fabrication spéciale de cordeaux sous-marins, telle que proposée dans les brevets analysés ci-dessus.

Les objectifs de l'invention sont atteints par un procédé de découpage sous l'eau au moyen d'un cordeau détonant à effet de charge creuse linéaire composé d'une gaine malléable qui contient une charge pyrotechnique continue et qui délimite une cavité ouverte destinée à être appliquée contre une surface à découper, lequel prodédé comporte les étapes suivantes:
- on enveloppe le cordeau dans une enveloppe souple et étanche en un film de matière plastique thermorétractable;
- on chauffe ladite enveloppe qui se rétracte en épousant le contour du cordeau, de sorte que l'ouverture de ladite cavité est obturée par un film tendu;
- et on met en communication de façon connue ladite cavité avec une source de gaz comprimé dont la pression est égale ou légèrement supérieure à la pression hydrostatique à la profondeur d'immersion.

Un dispositif pyrotechnique selon l'invention, pour effectuer des découpes sous l'eau, est du type connu comportant un cordeau détonant composé d'une gaine malléable qui contient une charge pyrotechnique continue et qui délimite une cavité ouverte dont l'ouverture est destinée à être appliquée contre une surface à découper.

Les objectifs de l'invention sont atteints au moyen de cordeaux détonants qui comportent, en outre, une enveloppe souple et étanche en un film de matière plastique thermorétractable, qui forme un opercule tendu en travers de ladite ouverture et qui délimite, avec ladite gaine, une cavité etanche et des moyens pour mettre en communication ladite cavité étanche avec une source de gaz comprimé dont la pression est égale ou légèrement supérieure à la pression hydrostatique à la profondeur d'immersion.

La cavité étanche qui est délimitée par la gaine et par 1₁ film thermorétractable tendu est connectée sur une source de gaz comprimé par l'intermédiaire d'un détendeur qui maintient ladite cavité étanche en équipression ou en légère surpression par rapport à la pression hydrostatique à la profondeur d'immersion.

L'invention a pour résultat la possibilité d'effectuer des découpes linéaires sous l'eau au moyen de cordeaux détonants, qui peuvent être d'un type courant, grâce à une transformation de ceux-ci facile à réaliser sans avoir à recourir à une fabrication spéciale.

Les cordeaux transformés selon l'invention présentent la même malléabilité que les cordeaux destinés à des travaux à l'air libre et ils permettent donc d'effectuer des découpes sur des surfaces courbes, notamment des découpes de tubes même si ceux-ci ont un faible rayon de courbure. Ils permettent également d'effectuer des découpes en suivant des contours sinueux.

Un avantage des cordeaux selon l'invention réside dans le fait qu'ils mettent en oeuvre des moyens simples ou courants dans le domaine de la plongée. Il est très facile de se procurer des gaines en matière plastique thermorétractable et de mettre celles-ci sous tension en les chauffant au moyen d'un généteur d'air chaud.

La cavité étanche qui est délimitée par la gaine du cordeau et par le film tendu en matière plastique thermorétractable peut être mise en équipression ou en légère surpression en utilisant des bouteilles d'air comprimé et un détendeur du type utilisé par les plongeurs en scaphandre autonome, c'est-à-dire un matériel très courant sur les chantiers sousmarins.

La description suivante se réfère aux dessins annexés qui représentent, sans aucun caractère limitatif, un exemple de réalisation d'un cordeau détonant de découpage sons l'eau selon l'invention. La
fig. 1 est une vue en perspective d'un tronçon de cordeau détonant selon l'invention posé contre une surface à découper. La
fig. est une vue d'ensemble d'un dispositif selon l'invention.

La fig. 1 montre une coupe transversale d'un dispositif qui est composé d'un cordeau 1 d'un type courant que l'on trouve dans le commerce. Ce cordeau comporte une gaine malléable 2, par exemple une gaine en un alliage de plomb qui est généralement un alliage de plomb et d'antimoine.

La gaine 2 contient une charge pyrotechnique continue 3. Cette charge est constituée par exemple de cyclotriméthylènetrinitramine (hexogène). Le poids de la charge explosive varie par exemple entre 2,2 et 60 grammes par mètre linéaire et la capacité de découpage d'une tôle en acier doux varie entre 1,6 mm et 8 mm d'épaisseur.

La gaine 2 présente, en section transversale, une forme bien déterminée qui est une forme générale triangulaire ou trapézoidale délimitant une cavité ouverte 4 dont l'ouverture est appliquée contre la surface d'une pièce à découper 5.

Cette cavité 4 est délimitée par des parois 2a qui font partie de la gaine 2 et qui ont une forme géométrique telle que la détonation de la charge pyrotechnique 3 projette à très grande vitesse, vers le plan axial x x1, en deux parties, un noyau métallique et un jet en forme de dard qui découpe la pièce 5 suivant une ligne.

Il est essentiel que la cavité 4 garde la forme géometrique prévue par le constructeur et qu'elle reste pleine d'air pour que la découpe ait lieu et on ne peut donc utiliser ces cordeaux détonants tels quels sous l'eau car la cavité 4 se remplirait d'eau.

Les cordeaux selon l'invention destinés aux travaux sous-marins, sont enrobés dans une enveloppe souple et étanche 6 en une matière plastique thermorétractable. Cette enveloppe est par exemple une gaine tubulaire du même type que celle qui est utilisée pour gainer les câbles électriques ou téléphoniques, ayant un diamètre suffisant pour que l'on puisse engager facilement le cordeau dans la gaine sur toute la longueur nécessaire.

Ensuite, on chauffe l'enveloppe à une température suffisante pour la faire rétracter. La température de rétraction est par exemple de l'ordre de 175°. L'opération de rétraction de l'enveloppe est réalisée par exemple en déplaçant un générateur d'air chaud tout le long de l'enveloppe.

Le déplacement est suffisamment rapide pour que l'élévation de température de la charge pyrotechnique reste inférieure à 50°C, ce qui est nettement inférieur à la température critique de la charge pyrotechnique qui est de l'ordre de 180° C.

On rappelle que les matières plastiques ther- morétractables ont un coefficient de contraction très élevé, de l'ordre de 57%. En se rétractant, l'enveloppe 6 épouse donc très fidèlement la forme de la gaine 2 du cordeau et de plus, elle se tend en prenant appui sur les deux côtés de la cavité 4 et en formant un opercule 6a qui obture l'ouverture de la cavité 4.

L'opercule 6a remplit plusieurs fonctions. D'abord, il forme une partie de la gaine étanche 6 et il évite que l'eau ne puisse pénétrer dans la cavité 4. Ensuite, il constitue une surface plane dont l'épaisseur est faible, de l'ordre du millimètre, de telle sorte que la présence de l'opercule 6a entre le cordeau et la pièce 5 ne modifie pas sensiblement la disposition géométrique relative du cordeau par rapport à la surface de la pièce 5.

Si l'on se contentait d'enfermer le cordeau dans une gaine étanche tubulaire ayant une section circulaire, lorsqu'on appliquerait le cordeau enfermé dans la gaine contre la surface de la pièce à découper, le cordeau se trouverait éloigné de la surface de la pièce à découper et le cordeau aurait une efficacité de découpage très réduite. De plus, si la gaine était cylindrique, la parfaite orientation du cordeau par rapport à la surface de là pièce serait plus difficile à obtenir.

L'opercule 6a qui est un film relativement mince ayant une épaisseur de l'ordre de 0,6 à 1 mm, ne pourrait pas résister à la pression hydrostatique lorsque le découpage à effectuer se situe à une profondeur d'immersion qui dépasse quelques mètres.

Un dispositif selon l'invention comporte, en outre, des moyens schématisés sur la fig. 2 pour maintenir la cavité 4 en équipression avec l'extérieur ou, de préférence, en légère surpression, ce qui présente l'avantage d'éviter les risques d'entrée d'eau dans la cavité.

Ces moyens sont constitués, de préférence, par des bouteilles de gaz comprimé 7, par exemple des bouteilles du type utilisé pour la plongée en scaphandre autonome, qui sont équipées d'un détendur à deux étages 8a et 8b, l'étage 8b étant un détendeur différentiel qui délivre un gaz qui est maintenu constamment en légère surpression par rapport à la pression hydrostatique, par exemple à une pression qui dépasse la pression hydrostatique d'environ 40 millibars.

La sortie du détendeur 8b est connectée par un tube flexible 9 sur un embout métallique 10, qui est maintenu par un manchon thermorétractable 11, sur une extrémité du cordeau, de telle sorte que le tube 9 communique avec la cavité 4. Ainsi, les deux faces de l'opercule 6a sont soumises à des pressions sensiblement égales, cet opercule ne risque pas dêtre déchiré et la gaine n'est pas déformée.

Les plongeurs chargés de poser le cordeau détonant sur une pièce à découper descendent avec un cordeau déjà branché sur des bouteilles, de telle sorte que le détendeur 8b maintient dans la cavité 4, tout au long de la descente, une pression sensiblement égale à la pression hydrostatique qui varie avec la profondeur d'immersion. Une fois arrivé à la profondeur de travail, on peut isoler le cordeau détonant, par exemple au moyen d'un robinet ou d'un raccord à clapet étanche 19, placé sur la tuyau flexible 9, ce qui permet d'éloigner les bouteilles 7 avant la mise à feu du cordeau et de récupérer l'ensemble de pressurisation.

Dans l'exemple représenté sur la fig. 1, l'embout 10, 11 se trouve à une extrémité du cordeau et l'autre extrémité est fermée de façon étanche par un capuchon 12 en matière plastique thermorétractable et autosoudable.

Bien entendu, le raccord 10, 11 pourrait également être situé non pas à une extrémité du cordeau, mais en un point intermédiaire.

On a représenté en vue éclatée sur la fig. 1, un dispositif d'amorçage qui est composé d'un support en forme de pince ou de clips 13, dont la section transversale épouse la forme du cordeau et que l'on vient pincer sur celui-ci. Ce support comporte un fourreau cylindrique 14 dans lequel on vient engager un détonateur 15 qui est raccordé par des fils 16 à un exploseur ou à un générateur électrique.

Ce dispositif d'amorçage peut être mis en place rapidement sur le cordeau au dernier moment, afin d'éviter de manipuler une charge amorcée.

On a également représenté sur la fig. 1 un dispositif de fixation du cordeau sur la pièce à découper, qui est composé de crochets métalliques 17 maintenus sur le cordeau par un manchon thermorétractable 18.

## Revendications

1. Procédé pyrotechnique de découpage sous l'eau au moyen d'un cordeau détonant (1) à effet de charge creuse linéaire, composé d'une gaine malléable (2), qui contient une charge pyrotechnique continue (3) et qui délimite une cavité ouverte (4), destinée à être appliquée contre une surface (5) à découper, caractérisé en ce que:
- on enveloppe ledit cordeau dans une enveloppe (6) souple et étanche en un film de matière plastique thermorétractable;
- on chauffe ladite enveloppe qui se rétracte en épousant le contour de sorte que l'ouverture de ladite cavité est obturée par un film tendu (6a);
- et on met en communication de façon connue ladite cavité avec une source de gaz- comprimé (7) dont la pression est égale ou légèrement supérieure à la pression hydrostatique à la profondeur d'immersion.

2. Procédé selon la revendication 1, caractérisé en ce que, avant de descendre le dispositif sous l'eau, on met la cavité (4) en communication avec des bouteilles de gaz comprimé (7), par l'intermédiaire d'un détendeur différentiel (8b) qui délivre un gaz sous une pression légèrement supérieure à la pression ambiante pendant toute l'immersion et, une fois arrivé à la profondeur de travail, on isole ladite cavité de la source de gaz.

3. Dispositif pyrotechnique pour découper sous l'eau, du type comportant un cordeau détonant (1) composé d'une gaine malléable (2) qui contient une charge pyrotechnique (3) continue et qui délimite une cavité ouverte (4) dont l'ouverture est destinée à être appliquée contre une surface (5) à découper, caractérisé en ce qu'il comporte, en outre, une enveloppe (6), souple et étanche, en un film de matière plastique thermorétractable, qui forme un opercule (6a) tendu en travers de ladite ouverture et qui délimite, avec ladite gaine, une cavité étanche (4) et des moyens pour mettre en communication ladite cavité étanche avec une source de gaz comprimé (7) dont la pression est égale ou légèrement supérieure à la pression hydrostatique à la profondeur d'immersion.

4. Dispositif selon la revendication 3, caractérisé en ce que ladite cavité étanche est connectée sur une source (7) de gaz comprimé par l'intermédiaire d'un détendeut (8b) qui maintien ladite cavité étanche en équipression ou en légère surpression par rapport à la pression hydrostatique à la profondeurd'immersion.

5. Dispositif selon l'une quelconque des revendications 3 et 4, caractérisé en ce qu'il comporte des organes d'accrochage composés de crochets (17) qui sont maintenus par un manchon thermoréctable (18).

6. Dispositif selon l'une quelconque des revendications 3 à 5, caractérisé en ce qu'il comporte un dispositif d'amorçage qui est composé d'un support en forme de pince (13) dont la section transversale épouse la forme dudit cordeau, lequel support comporte un comporte un fourreau cylindrique (14) destiné à recevoir un détonateur (15).

## Patentansprüche

1. Pyrotechnisches Unterwasser-Schneidverfahren mit einer Sprengschnur (1) mit linearer Hohlladungswirkung, bestehend aus einer formbaren Hülle (2), die eine durchgehende pyrotechnische Ladung (3) enthält und eine offene Aushöhlung (4) aufweist, die gegen eine zu schneidende Fläche (5) angesetzt wird, dadurch gekennzeichnet, daß man:
- die besagte Schnur in eine elastische und dichte Hülle (6) bestehend aus Schrumpffolie einwickelt;
- die besagte Hülle erwärmt, die schrumpft und sich den Konturen so anschmiegt, daß die Öffnung besagten Hohlraums durch eine gespannte Folie verschlossen wird (6a);
- von besagter Aushöhlung eine ununterbrochene Verbindung zu einer Druckgasquelle (7) herstellt, deren Druck gleich oder leicht über dem Wasserdruckwert in der Eintauchtiefe liegt.

2. Verfahren nach Anspruch 1, dadurch gekennzeichnet, daß, bevor die Vorrichtung unter Wasser gebracht wird, man die Aushöhlung (4) über ein Differenzdruckminderventil (8b) mit den Druckgasflaschen (7) verbindet, das während der ganzen Eintauchdauer ein Gas mit einem leicht über dem Umgebungsdruck liegenden Druckwert liefert, und wenn man die Arbeitstiefe erreicht hat, trennt man die besagte Aushöhlung von der Gasquelle.

3. Pyrotechnische Unterwasser Schneidvorrichtung mit einer Sprengschnur (1), bestehend aus einer formbaren Hülle (2), die eine durchgehende pyrotechnische Ladung (3) enthält und eine offene Aushöhlung (4) aufweist, deren Öffnung gegen eine zu schneidende Fläche (5) angesetzt wird, dadurch gekennzeichnet, daß sie außerdem eine elastische und dichte Hülle (6) aus Schrumpffolie aufweist, die einen über besagte Öffnung gespannten Verschluß (6a) bildet und die mit besagter Hülle eine dichte Aushöhlung (4) aufweist und Mittel, mit denen besagter dichter Hohlraum mit einer Druckgasquelle (7) verbunden werden kann, deren Druck gleich oder leicht über dem Umgebungsdruck bei dem Wasserdruckwert in dieser Eintauchtiefe liegt.

4. Vorrichtung nach Anspruch 3, dadurch gekennzeichnet, daß besagte dichte Aushöhlung über ein Druckminderventil (8b) mit einer Druckgasquelle (7) verbunden wird, das besagten dichten Hohlraum unter gleichem Druck oder leichtem Überdruck gegenüber dem Wasserdruck in der Eintauchtiefe hält.

5. Vorrichtung nach einem der Ansprüche 3 und 4, dadurch gekennzeichnet, daß sie aus Haken (17) bestehende Befestigungsteile aufweist, die durch einen Schrumpfschlauch (18) gehalten werden.

6. Vorrichtung nach einem der Ansprüche 3 bis 5, dadurch gekennzeichnet, daß sie eine Zange (13) bildet, deren Querschnitt sich der Form besagter Schnur anpaßt, besagte Halterung umfaßt eine zylindrische Hülle (14) zur Aufnahme eines Sprengzünders (15).

## Claims

1. Pyrotechnical underwater cutting procedure using detonating cord (1) with linear hollow- charge action, consisting of a malleable duct (2) containing a continuous pyrotechnical charge (3) which forms an open cavity (4) designed to be applied against a surface (5) to be cut, characterized in that:
- said cord is wrapped in a flexible and sealed envelope (6) made of a heat-shrink plastic film;
- said envelope is caused to shrink by heating, to match the contour so that the opening of said cavity is blocked by stretched film (6a);
- said cavity is connected with a source of compressed gas (7) with pressure equal to or slightly above hydrostatic pressure at immersion depth.

2. Process according to claim 1, characterized in that before the device is lowered into the water, cavity (4) is brought into communication with compressed gas bottles (7) via a differential pressure gauge (8b) which supplies gas at a pressure slightly above ambient pressure throughout the period of immersion and that once the working depth is reached, said cavity is isolated from the source of gas.

3. Pyrotechnical device for underwater cutting, of a type incorporating a detonating cord (1) consisting of a malleable sheath (2) containing a continuous explosive charge (3) which delimits an open cavity (4) the opening of which is designed to be applied against the surface (5) to be cut, characterized in that it also includes a flexible and sealed enveloped (6) made of a film of heat-shrink plastic, forming a membrane (6a) stretched across said opening and which delimits, with said sheath, a sealed cavity (4) and means for connecting said sealed cavity with a source of compressed gas (7) whose pressure is equal to or slightly greater than hydrostatic pressure at immersion depth.

4. Device according to claim 3, characterized in that said sealed cavity is connected to a compressed gas source (7) via a pressure relief valve (8b) maintaining said sealed cavity in a state of equipressure or slight overpressure with respect to hydrostatic pressure at immersion depth.

5. Device according to any of claims 3 and 4, characterized in that it includes attaching devices consisting of hooks (17) secured by a heat- shrinksleeve (18).

6. Claim according to any of claims 3 to 5, characterized in that it includes a priming device consisting of a support in the form of a clip (13) the transverse section of which encloses the shape of said cord, with said support including a cylindrical sleeve (14) designed to accommodate a detonator (15).
